# EUROPÄISCHE PATENTSCHRIFT

(11) **EP 3 541 527 B1**
(45) Veröffentlichungstag und Bekanntmachung des Hinweises auf die Patenterteilung: **24.12.2025**
(21) Anmeldenummer: 17771442.5
(22) Anmeldetag: 21.09.2017
(51) Int. Cl.: B04C 5/02, B04C 5/12, B04C 5/18, B04C 5/28

(54) **HYDROZYKLONANORDNUNG**
HYDROCYCLONE ARRANGEMENT
ENSEMBLE HYDROCYCLONE

(30) Priorität: 18.11.2016 DE 102016122225
(43) Veröffentlichungstag der Anmeldung: 25.09.2019
(73) Patentinhaber: Voith Patent GmbH, 89522 Heidenheim (DE)
(72) Erfinder: MANNES, Wolfgang, 88213 Ravensburg-Bavendorf (DE); GÜNTER, Winand, 88361 Eichstegen (DE); BROMBEIS, Volker, 88284 Wolpertswende (DE)
(74) Vertreter: Voith Patent GmbH - Patentabteilung
(86) Internationale Anmeldenummer: PCT/EP2017/073884
(87) Internationale Veröffentlichungsnummer: WO 2018/091173

(56) Entgegenhaltungen:
- WO-A1-2008/155649
- DE-A1- 102004 028 675
- FR-A- 1 476 005
- GB-A- 2 015 385
- JP-B2- 4 119 298
- US-A- 3 850 816
- US-A- 4 233 160
- US-A1- 2005 077 234

## Beschreibung

Die Erfindung betrifft eine Hydrozyklonanordnung zur Reinigung einer Faserstoffsuspension mit mehreren Hydrozyklon-Kammern kreisförmigen Querschnitts, in die jeweils an einem Ende ein Einlauf sowie ein Leichtteil-Auslauf und am gegenüberliegenden Ende ein Schwerteil-Abscheider mündet, wobei die Einläufe über eine gemeinsame Zulaufkammer mit einem gemeinsamen Zulauf verbunden sind.

Hydrozyklone sind gut geeignet, um durch Zentrifugalkräfte Schwerteile und Leichtteile in Faserstoffsuspensionen zu konzentrieren und über den Auslauf bzw. den Abscheider abzuleiten.

In der Regel dienen sie der Entfernung von kleinen Metallteilen, Glassplittern und Sand oder aber von Styropor und anderen leichten Kunststoffteilen.

Dabei unterliegt das Material der Kammer einem hohen Verschleiß, weshalb diese meist aus Keramik, einem formstabilen Kunststoff oder Metall gefertigt wird. Dies gilt umso mehr wegen des hohen Drucks von bis zu 4 oder sogar 6 bar am Einlauf der Kammer bei der Reinigung einer Faserstoffsuspension.

Je kleiner der Durchmesser der Hydrozyklon-Kammer ist, desto effizienter ist der Hydrozyklon. Alternativ lassen sich bei gleichem Wirkungsgrad geringe Druckverluste realisieren. Da der Durchsatz je Hydrozyklon zurückgeht, gibt es Bestrebungen mehrere, kleine Hydrozyklone, wie in der FR 1 476 005 A sowie der US 4 233 160 beschrieben, zusammenzufassen.

Probleme bereitet dabei allerdings die Führung der Einläufe und der Leichtteil-Ausläufe insbesondere wegen des geringen Platzangebotes, wenn diese Hydrozyklonanordnungen einzelne Hydrozyklone ersetzen sollen.

Die Aufgabe der Erfindung ist es daher die Konstruktion bei derartigen Hydrozyklonanordnungen zu vereinfachen.

Erfindungsgemäß wurde die Aufgabe dadurch gelöst, dass die Leichtteil-Ausläufe über separate und durch die gemeinsame Zulaufkammer führende Auslauf-Leitungen mit einem gemeinsamen Leichtteil-Ablauf verbunden sind. Dabei steht die gemeinsame Zulaufkammer über separate Einlauf-Kanäle mit den Einläufen der Hydrozyklon-Kammern in Verbindung. Der Einlauf-Kanal verläuft vor dem Einlauf gekrümmt und schmiegt sich an den Außenumfang der Hydrozyklon-Kammer an.

Die separaten Auslauf-Leitungen ermöglichen eine bessere Verteilung der zugeführten Faserstoffsuspension zu den Einläufen bzw. ihren Einlauf-Kanälen und auf diese Weise auch eine sehr kompakte Gestaltung.

Unterstützt werden kann die möglichst homogene Verteilung der Faserstoffsuspension noch dadurch, dass der gemeinsame Zulauf zumindest mit einer Komponente tangential in die Zulaufkammer mit vorzugsweise kreisrundem Querschnitt mündet. Auf diese Weise bildet sich in der Zulaufkammer eine ringförmige Strömung aus, die alle Einlauf-Kanäle überstreicht.

Zusätzlich können in der Zulaufkammer noch Leitelemente untergebracht werden, welche die Faserstoffsuspension zu den Einlauf-Kanälen lenken. Auch die Auslauf-Leitungen selbst können direkt über eine entsprechende Anordnung oder Formgebung oder indirekt über eine Befestigung von Leitelementen für die Umlenkung der Faserstoffsuspension zu den Einlauf-Kanälen genutzt werden.

Um die Anschlüsse der Hydrozyklonanordnung zu minimieren, sollten auch die Auslauf-Leitungen über eine gemeinsame Ablaufkammer mit dem gemeinsamen Leichtteil-Ablauf verbunden werden.

Für den Ersatz bestehender, einzelner Hydrozyklone ist es wegen des begrenzten Raumangebotes vorteilhaft, wenn die Hydrozyklonanordnung drei bis acht, vorzugsweise vier Hydrozyklon-Kammern umfasst und/oder diese möglichst kompakt nebeneinander angeordnet sind.

Wegen des in der Regel obenliegenden Einlaufs sollte auch die gemeinsame Zulauf-Kammer über den Hydrozyklon-Kammern angeordnet sein. Dies wiederum erlaubt einen sehr einfachen und platzsparenden Verlauf der Einlauf-Kanäle. Mit Vorteil sollten die Einlauf-Kanäle im Anschluss an die Zulauf-Kammer über einen ersten Abschnitt zumindest überwiegend senkrecht und/oder nach einem ersten Abschnitt zumindest überwiegend horizontal verlaufen.

Die Faserstoffsuspension wird im Allgemeinen durch tangentiales Einblasen über den Einlauf in der Hydrozyklon-Kammer auf eine kreisförmige Bahn gebracht, wobei die Faserstoffsuspension auf Grund der Zentrifugalkraft an die Wand der Hydrozyklon-Kammer gedrückt wird. Dabei bewegt sich die Faserstoffsuspension spiralförmig vom Einlauf in Richtung Schwerteil-Abscheider.

Hierbei sollte die Hydrozyklon-Kammer zumindest abschnittsweise konisch ausgebildet sein, wobei sich der Durchmesser der Hydrozyklon-Kammer zum Abscheider verringert. Die Verminderung des Durchmessers führt zu einer Erhöhung der Rotationsgeschwindigkeit und damit zu einer Verstärkung der Zentrifugal- und Fliehkräfte. Dadurch werden die Schwerteile an die Wand der Hydrozyklon-Kammer gedrückt und dort aufkonzentriert. Am Ende der Hydrozyklon-Kammer können die Schwerteile dann über den Abscheider abgeführt werden.

Da sich in der Zentrumsachse der Hydrozyklon-Kammer die Leichtteile aufkonzentrieren, sollte am einlaufseitigen Ende der Hydrozyklon-Kammer ein vorzugsweise rohrförmiger, entlang der Zentrumsachse verlaufender Leichtteil-Auslauf in die Mitte der Hydrozyklon-Kammer ragen. Über diesen Auslauf können so die Leichtteile der Suspension abgepumpt werden.

Um auch Faserstoffsuspensionen hoher Stoffdichte reinigen zu können ist es von Vorteil, wenn, beispielsweise wie in der EP 1 069 234 beschrieben, in die Hydrozyklon-Kammer wenigstens eine Zuleitung für Verdünnungsflüssigkeit mündet.

Besondere Vorteile ergeben sich, wenn die Hydrozyklonanordnung zur Reinigung der Faserstoffsuspension von Schwerteilen eingesetzt wird und dabei die gereinigte Faserstoffsuspension über den Leichtteil-Auslauf abgeführt wird.

Es ist allerdings auch möglich Leichtteile über den Auslauf aus der Faserstoffsuspension zu entfernen und die gereinigte Faserstoffsuspension über den Abscheider abzuführen.

Wegen der hohen Verschleißfestigkeit eignet sich die Hydrozyklonanordnung mit Vorteil zur Reinigung von Faserstoffsuspensionen, welche zur Herstellung einer Papier-, Karton-, Tissue- oder einer anderen Faserstoffbahn dienen und vorzugsweise eine Stoffdichte zwischen 0,5 und 4%, insbesondere zwischen 1,5 und 3 % haben. Dies gilt insbesondere dann, wenn über eine Zuleitung Verdünnungsflüssigkeit zugeführt wird.

Nachfolgend soll die Erfindung an einem Ausführungsbeispiel näher erläutert werden. In der beigefügten Zeichnung zeigen die Figuren 1 und 2 verschiedene Querschnittdarstellungen der Hydrozyklonanordnung und Figur 3 einen schematischen Längsschnitt durch eine Hydrozyklon-Kammer 1.

Die Hydrozyklonanordnung besteht gemäß Figur 1 und 2 aus vier kompakt nebeneinander angeordneten Hydrozyklonen zur Reinigung einer Faserstoffsuspension mit einer Stoffdichte zwischen 1,5 und 3% von Schwerteilen.

Das feststehende Gehäuse der Hydrozyklone umschließt dabei jeweils eine längliche Hydrozyklon-Kammer 1 mit kreisförmigem Querschnitt, wobei die Zentrumsachsen 14 der Hydrozyklon-Kammern 1 der Hydrozyklonanordnung parallel zueinander verlaufen.

Wie in Figur 3 zu erkennen, befindet sich an einem Ende der Hydrozyklon-Kammer 1 ein Einlauf 2, über den die zu reinigende Faserstoffsuspension tangential in einen zylindrischen Einlaufabschnitt der Hydrozyklon-Kammer 1 eingedüst wird. Hierdurch wird die Faserstoffsuspension auf eine kreisförmige Bahn gebracht, wobei die Faserstoffsuspension gegen die Wand der Hydrozyklon-Kammer 1 gedrückt wird.

Durch die dabei wirkenden Zentrifugal- und Fliehkräfte reichern sich die Schwerteile an der Wand der Hydrozyklon-Kammer 1 und die Leichtteile in der Mitte der Hydrozyklon-Kammer 1 an. Auf diese Weise gelangen die Schwerteile an der Wand der Hydrozyklon-Kammer 1 spiralförmig zum gegenüberliegenden Ende der Hydrozyklon-Kammer 1 mit dem Schwerteil-Abscheider 12, über den die Schwerteile aus dem Hydrozyklon abgeführt werden.

Um Verstopfungen des Schwerteil-Abscheiders 12 entgegenzuwirken, wird im Bereich des Schwerteil-Abscheiders 12 über eine Zuleitung 13 Verdünnungsflüssigkeit in die Hydrozyklon-Kammer 1 geleitet. Dies erlaubt den störungsfreien Einsatz des Hydrozyklons auch bei hohen Stoffdichten, wie hier angestrebt.

Die in der Mitte der Hydrozyklon-Kammer 1 vorhandene, von den Schwerteilen gereinigte Faserstoffsuspension wird hier als Leichtteil-Komponente über den Leichtteil-Auslauf 3 abgepumpt. Hierzu reicht ein rohrförmiger Leichtteil-Auslauf 3 am einlaufseitigen Ende entlang der Zentrumsachse 14 in die Mitte der Kammer 1.

An den zylindrischen Einlaufabschnitt schließt sich gemäß Figur 3 in Richtung Schwerteil-Abscheider 12 ein kegelförmiger Hydrozyklon-Abschnitt an, in dem sich der Durchmesser der Hydrozyklon-Kammer 1 zum Schwerteil-Abscheider 12 hin kontinuierlich vermindert. Durch diese Verjüngung steigt die Rotationsgeschwindigkeit der Suspension derart an, dass sich die Schwerteile an der Wand der Hydrozyklon-Kammer 1 aufkonzentrieren.

Der Leichtteil-Auslauf 3 reicht bis in den zylindrischen Einlaufabschnitt hinein.

Sollen Leichtteile aus der Faserstoffsuspension entfernt werden, so wird die von diesen gereinigte Faserstoffsuspension als Schwerteil-Komponente über den Schwerteil-Abschneider 12 aus dem Hydrozyklon befördert, während die Leichtteile über den Leichtteil-Auslauf 3 abgeführt werden.

Am Einlauf 2 der Hydrozyklon-Kammer 1 wird die Faserstoffsuspension mit einem Druck von bis zu 4 oder sogar 6 bar eingedüst, was zu einer hohen Belastung führt.

Daher wird die Hydroyzklonanordnung von einer Mischkonstruktion aus Metall und Kunststoff gebildet.

Entsprechend Figur 1 und 2 befindet sich über den vier Hydrozyklon-Kammern 1 der Hydrozyklonanordnung eine gemeinsame Zulaufkammer 4, in die ein gemeinsamer Zulauf 5 für die zu reinigende Faserstoffsuspension tangential mündet.

Diese Zulaufkammer 4 ist über jeweils einen separaten Einlauf-Kanal 9 mit dem entsprechenden Einlauf 2 der Hydrozyklone verbunden.

Dabei verlaufen die Einlauf-Kanäle 9 im Anschluss an die Zulauf-Kammer 4 über einen ersten Abschnitt 10 senkrecht und im darauf folgenden Abschnitt 11 horizontal.

Vor dem Einlauf 2 verläuft der Einlauf-Kanal 9 gekrümmt und schmiegt sich insbesondere vor der Einmündung an den Außenumfang der entsprechenden Hydrozyklon-Kammer 1 an.

Über der gemeinsamen Zulaufkammer 4 befindet sich des Weiteren eine gemeinsame Ablaufkammer 7, die über separate Auslauf-Leitungen 6 mit den entsprechenden Leichtteil-Ausläufen 3 der Hydrozyklon-Kammern 1 verbunden ist.

Die Auslauf-Leitungen 6 sind einzeln durch die Zulaufkammer 4 geführt und sorgen dort als Leitelement für eine bessere Verteilung der Faserstoffsuspension.

Die tangentiale Einströmung der Faserstoffsuspension führt in der Zulaufkammer 4 zu einer ringförmigen Strömung, die allerdings von der Auslauf-Leitungen 6 gestört wird und so die Zuführung zu den Einlauf-Kanälen 9 unterstützt.

Von der Ablaufkammer 7 kann die gereinigte Faserstoffsuspension über einen gemeinsamen, außermittig der Ablaufkammer angeordneten und nach oben gerichteten Leichtteil-Ablauf 8 aus der Hydrozyklonanordnung geführt werden. Die außermittige Anordnung ist insbesondere dann vorteilhaft, wenn die Hydrozyklonanordnung einen einzelnen Hydrozyklon ersetzen und dessen Anschlüsse genutzt werden sollen.

Auf diese Weise ergibt sich eine einfache und platzsparende Konstruktion der Hydrozyklonanordnung, so dass diese bestehende Hydrozyklone ersetzen kann.

## Patentansprüche

1. Hydrozyklonanordnung für den Ersatz von einzelnen Hydrozyklonen zur Reinigung einer Faserstoffsuspension mit mehreren Hydrozyklon-Kammern (1) kreisförmigen Querschnitts, in die jeweils an einem Ende ein Einlauf (2) sowie ein Leichtteil-Auslauf (3) und am gegenüberliegenden Ende ein Schwerteil-Abscheider (12) mündet, wobei die Einläufe (2) über eine gemeinsame Zulaufkammer (4) mit einem gemeinsamen Zulauf (5) verbunden sind, die Leichtteil-Ausläufe (3) über separate und durch die gemeinsame Zulaufkammer (4) führende Auslauf-Leitungen (6) mit einem gemeinsamen Leichtteil-Ablauf (8) verbunden sind, wobei die gemeinsame Zulaufkammer (4) über separate Einlauf-Kanäle (9) mit den Einläufen (2) in Verbindung steht **dadurch gekennzeichnet, dass** jeweils der Einlauf-Kanal (9) vor dem Einlauf (2) gekrümmt verläuft und sich an den Außenumfang der Hydrozyklon-Kammer (1) anschmiegt.

2. Hydrozyklonanordnung nach Anspruch 1, **dadurch gekennzeichnet, dass** die Auslauf-Leitungen (6) über eine gemeinsame Ablaufkammer (7) mit dem gemeinsamen, vorzugsweise außermittig der Ablaufkammer (7) angeordneten und nach oben gerichteten Leichtteil-Ablauf (8) verbunden sind.

3. Hydrozyklonanordnung nach einem der vorhergehenden Ansprüche, **dadurch gekennzeichnet, dass** der gemeinsame Zulauf (5) zumindest mit einer Komponente tangential in die Zulaufkammer (4) mündet.

4. Hydrozyklonanordnung nach einem der vorhergehenden Ansprüche, **dadurch gekennzeichnet, dass** der gemeinsame Zulauf (5) zumindest mit einer Komponente tangential in die Zulaufkammer (4) mit kreisrundem Querschnitt mündet, wobei der kreisrunde Querschnitt zur Ausbildung einer Ringströmung vorgesehen ist.

5. Hydrozyklonanordnung nach einem der vorhergehenden Ansprüche, **dadurch gekennzeichnet, dass** in der Zulaufkammer (4) Leitelemente untergebracht sind, welche die Faserstoffsuspension zu den Einlauf-Kanälen (9) lenken.

6. Hydrozyklonanordnung nach einem der vorhergehenden Ansprüche, **dadurch gekennzeichnet, dass** die drei bis acht, insbesondere vier Hydrozyklon-Kammern (1) möglichst kompakt nebeneinander angeordnet sind.

7. Hydrozyklonanordnung nach einem der vorhergehenden Ansprüche, **dadurch gekennzeichnet, dass** die gemeinsame Zulauf-Kammer (4) über den Hydrozyklon-Kammern (1) angeordnet ist.

8. Hydrozyklonanordnung nach Anspruch 7, **dadurch gekennzeichnet, dass** die Einlauf-Kanäle (9) im Anschluss an die Zulauf-Kammer (4) über einen ersten Abschnitt (10) zumindest überwiegend senkrecht verlaufen.

9. Hydrozyklonanordnung nach Anspruch 7 oder 8, **dadurch gekennzeichnet, dass** die Einlauf-Kanäle (9) im Anschluss an die Zulauf-Kammer (4) nach einem ersten Abschnitt (10) zumindest überwiegend horizontal verlaufen.

10. Hydrozyklonanordnung nach einem der vorhergehenden Ansprüche, **dadurch gekennzeichnet, dass** die Einläufe (2) zumindest mit einer tangentialen Komponente in die jeweilige Hydrozyklon-Kammer (1) münden.

11. Hydrozyklonanordnung nach einem der vorhergehenden Ansprüche, **dadurch gekennzeichnet, dass** das die Hydrozyklon-Kammern (1) zumindest abschnittsweise konisch ausgebildet ist.

12. Hydrozyklonanordnung nach einem der vorhergehenden Ansprüche, **dadurch gekennzeichnet, dass** am einlaufseitigen Ende der jeweiligen Hydrozyklon-Kammer (1) ein vorzugsweise rohrförmiger Leichtteil-Auslauf (3) in die Mitte der Hydrozyklon-Kammer (1) ragt.

13. Hydrozyklonanordnung nach einem der vorhergehenden Ansprüche, **dadurch gekennzeichnet, dass** in die Hydrozyklon-Kammern (1) jeweils wenigstens eine Zuleitung (13) für Verdünnungsflüssigkeit mündet.

14. Hydrozyklonanordnung nach einem der vorhergehenden Ansprüche, **dadurch gekennzeichnet, dass** die gereinigte Faserstoffsuspension über den Leichtteil-Auslauf (3) abgeführt wird.

15. Hydrozyklonanordnung nach einem der vorhergehenden Ansprüche, **dadurch gekennzeichnet, dass** die zur Herstellung einer Papier-, Karton-, Tissue- oder einer anderen Faserstoffbahn dienende Faserstoffsuspension vorzugsweise eine Stoffdichte zwischen 0,5 und 4%, insbesondere zwischen 1,5 und 3 % hat.

## Claims

1. Hydrocyclone arrangement for the replacement of individual hydrocyclones for cleaning a pulp slurry, comprising several hydrocyclone chambers (1) of circular cross section, into each of which an inlet (2) and a lightweight particle outlet (3) open at one end and a heavy particle separator (12) opens at the opposite end, wherein the inlets (2) are connected to a common feed (5) via a common feed chamber (4), the lightweight particle outlets (3) are connected to a common lightweight particle discharge (8) via separate outlet lines (6) that pass through the common feed chamber (4), wherein the common feed chamber (4) is connected to the inlets (2) via separate inlet channels (9), **characterized in that** in each case the inlet channel (9) curves in front of the inlet (2) and closely follows the outer circumference of the hydrocyclone chamber (1).

2. Hydrocyclone arrangement according to Claim 1, **characterized in that** the outlet lines (6) are connected to the common lightweight particle discharge (8), arranged eccentrically in relation to the discharge chamber (7) and preferably directed upwards, via a common discharge chamber (7).

3. Hydrocyclone arrangement according to either of the preceding claims, **characterized in that** at least one component of the common feed (5) opens tangentially into the feed chamber (4).

4. Hydrocyclone arrangement according to one of the preceding claims, **characterized in that** at least one component of the common feed (5) opens tangentially into the feed chamber (4) with a circular cross section, wherein the circular cross section is intended to form an annular flow.

5. Hydrocyclone arrangement according to one of the preceding claims, **characterized in that** guiding elements are accommodated in the feed chamber (5), which guide the pulp slurry to the inlet channels (9).

6. Hydrocyclone arrangement according to one of the preceding claims, **characterized in that** three to eight, in particular four, hydrocyclone chambers (1) are positioned as compactly as possible one beside the other.

7. Hydrocyclone arrangement according to one of the preceding claims, **characterized in that** the common feed chamber (4) is arranged above the hydrocyclone chambers (1).

8. Hydrocyclone arrangement according to Claim 7, **characterized in that** the inlet channels (9), following on from the feed chamber (4), run at least predominantly vertically over a first section (11).

9. Hydrocyclone arrangement according to Claim 7 or 8, **characterized in that** the inlet channels (9), following on from the feed chamber (4), run at least predominantly horizontally after a first section (11).

10. Hydrocyclone arrangement according to one of the preceding claims, **characterized in that** at least one tangential component of the inlets (2) opens into the respective hydrocylone chamber (1).

11. Hydrocyclone arrangement according to one of the preceding claims, **characterized in that** the hydrocylcone chambers (1) are of at least partially conical design.

12. Hydrocyclone arrangement according to one of the preceding claims, **characterized in that,** at the inlet end of the respective hydrocyclone chamber (1), a preferably tube-shaped lightweight particle outlet (3) protrudes into the centre of the hydrocyclone chamber (1).

13. Hydrocyclone arrangement according to one of the preceding claims, **characterized in that** at least one supply line (13) for dilution fluid opens into each of the hydrocyclone chambers (1).

14. Hydrocyclone arrangement according to one of the preceding claims, **characterized in that** the cleaned pulp slurry is discharged via the lightweight particle outlet (3).

15. Hydrocyclone arrangement according to one of the preceding claims, **characterized in that** the pulp slurry used to produce a paper, cardboard, tissue or other web preferably has a consistency of between 0.5 and 4%, in particular between 1.5 and 3%.

## Revendications

1. Ensemble hydrocyclone pour le remplacement d'hydrocyclones individuels servant au nettoyage d'une suspension de matière fibreuse, comportant plusieurs chambres d'hydrocyclone (1) de section transversale circulaire, dans lesquelles débouchent respectivement une entrée (2) à une extrémité ainsi qu'une sortie de fraction légère (3) et, à l'extrémité opposée, un séparateur de fraction lourde (12), les entrées (2) étant reliées à une alimentation commune (5) par le biais d'une chambre d'alimentation commune (4), les sorties de fraction légère (3) étant reliées à une évacuation de fraction légère commune (8) par le biais de conduites de sortie (6) séparées et menant à travers la chambre d'alimentation commune (4), la chambre d'alimentation commune (4) étant en liaison avec les entrées (2) par le biais de canaux d'entrée séparés (9), **caractérisé en ce que** le canal d'entrée (9) s'étend respectivement de manière incurvée en amont de l'entrée (2) et épouse la périphérie extérieure de la chambre d'hydrocyclone (1).

2. Ensemble hydrocyclone selon la revendication 1, **caractérisé en ce que** les conduites de sortie (6) sont reliées, par le biais d'une chambre d'évacuation commune (7), à l'évacuation de fraction légère (8) commune, disposée de préférence de manière excentrée par rapport à la chambre d'évacuation (7) et orientée vers le haut.

3. Ensemble hydrocyclone selon l'une quelconque des revendications précédentes, **caractérisé en ce que** l'alimentation commune (5) débouche au moins avec une composante tangentielle dans la chambre d'alimentation (4).

4. Ensemble hydrocyclone selon l'une quelconque des revendications précédentes, **caractérisé en ce que** l'alimentation commune (5) débouche au moins avec une composante tangentielle dans la chambre d'alimentation (4) présentant une section transversale circulaire, la section transversale circulaire étant prévue pour former un écoulement annulaire.

5. Ensemble hydrocyclone selon l'une quelconque des revendications précédentes, **caractérisé en ce que** des éléments de guidage sont introduits dans la chambre d'alimentation (4), lesquels dirigent la suspension de matière fibreuse vers les canaux d'entrée (9).

6. Ensemble hydrocyclone selon l'une quelconque des revendications précédentes, **caractérisé en ce que** trois à huit, en particulier quatre chambre d'hydrocyclone (1) sont disposées côte à côte de manière aussi compacte que possible.

7. Ensemble hydrocyclone selon l'une quelconque des revendications précédentes, **caractérisé en ce que** la chambre d'alimentation commune (4) est disposée au-dessus des chambres d'hydrocyclone (1).

8. Ensemble hydrocyclone selon la revendication 7, **caractérisé en ce que** les canaux d'entrée (9) s'étendent au moins principalement verticalement dans le prolongement de la chambre d'alimentation (4) sur une première section (10).

9. Ensemble hydrocyclone selon la revendication 7 ou 8, **caractérisé en ce que** les canaux d'entrée (9) s'étendent au moins principalement horizontalement dans le prolongement de la chambre d'alimentation (4) après une première section (10).

10. Ensemble hydrocyclone selon l'une quelconque des revendications précédentes, **caractérisé en ce que** les entrées (2) débouchent au moins avec une composante tangentielle dans la chambre d'hydrocyclone (1) respective.

11. Ensemble hydrocyclone selon l'une quelconque des revendications précédentes, **caractérisé en ce que** les chambres d'hydrocyclone (1) sont formées de manière conique au moins dans certaines sections.

12. Ensemble hydrocyclone selon l'une quelconque des revendications précédentes, **caractérisé en ce qu'**une sortie de fraction légère (3) de préférence tubulaire fait saillie dans le centre de la chambre d'hydrocyclone (1) à l'extrémité côté entrée de la chambre d'hydrocyclone (1) respective.

13. Ensemble hydrocyclone selon l'une quelconque des revendications précédentes, **caractérisé en ce que** respectivement au moins une conduite d'amenée (13) de liquide de dilution débouche dans les chambres d'hydrocyclone (1).

14. Ensemble hydrocyclone selon l'une quelconque des revendications précédentes, **caractérisé en ce que** la suspension de matière fibreuse nettoyée est évacuée par le biais de la sortie de fraction légère (3).

15. Ensemble hydrocyclone selon l'une quelconque des revendications précédentes, **caractérisé en ce que** la suspension de matière fibreuse servant à la production d'une bande de papier, de carton, de papier de soie ou d'une autre fibre présente de préférence une consistance entre 0,5 et 4 %, en particulier entre 1,5 et 3 %.
